# FASCICULE DE BREVET EUROPEEN

(11) **EP 1 091 818 B1**
(45) Date de publication et mention de la délivrance du brevet: **26.03.2003**
(21) Numéro de dépôt: 99922255.7
(22) Date de dépôt: 03.06.1999
(51) Int. Cl.: B22C 9/08

(54) **PROCEDE POUR PREPARER UN MOULE DE COULEE**
VERFAHREN ZUM PRÄPARIEREN EINER GIESSFORM
METHOD FOR PREPARING A CASTING MOULD

(30) Priorité: 25.06.1998 FR 9808088
(43) Date de publication de la demande: 18.04.2001
(73) Titulaire: DAUSSAN ET COMPAGNIE, F-57146 Woippy Cédex (FR)
(72) Inventeur: DAUSSAN, Jean, FR-57000 Metz (FR); DAUSSAN, Gérard, F-57050 Longeville les Metz (FR); DAUSSAN, André, CH-1260 Nyon (CH)
(74) Mandataire: Rémont, Claude
(86) Numéro de dépôt international: FR9901307
(87) Numéro de publication internationale: WO99067045

(56) Documents cités:
- EP-A- 0 578 517
- DE-U- 8 711 468
- MODERN CASTING,avril 1984 (1984-04), pages 16-18, XP002089205
- PATENT ABSTRACTS OF JAPAN vol. 014, no. 026 (M-921), 18 janvier 1990 (1990-01-18) & JP 01 266942 A (FOSECO JAPAN LTD:KK), 24 octobre 1989 (1989-10-24)
- PATENT ABSTRACTS OF JAPAN vol. 012, no. 260 (M-720), 21 juillet 1988 (1988-07-21) & JP 63 043740 A (KUBOTA LTD), 24 février 1988 (1988-02-24)

## Description

La présente invention concerne un procédé pour préparer un moule de coulée comprenant au moins une cavité de moulage adaptée à recevoir du métal en fusion dirigé vers ladite cavité par au moins un entonnoir de coulée débouchant dans un chenal de coulée s'étendant en aval de l'entonnoir de coulée jusqu'à ladite cavité, ce procédé étant mis en oeuvre sur une machine automatique de coulée et comportant une étape de préparation de deux moitiés de moule et une étape d'assemblage des deux moitiés de moule le long d'un plan de joint sensiblement vertical.

On connaît des machines automatiques de coulée de métal en fusion, par exemple des machines disponibles sur le marché sous la marque déposée « DISAMATIC » ®.

Sur une telle machine, des moules sont déposés sur un transporteur en circuit fermé sur lequel les moules passent successivement dans des stations de préparation des deux moitiés de moule, d'assemblage de ces deux moitiés le long d'un plan de joint sensiblement vertical, de coulée de métal en fusion dans le moule ainsi constitué, de solidification du métal coulé à l'intérieur du moule, de désassemblage du moule pour libérer la pièce coulée ou les pièces coulées.

De nombreux essais ont été effectués pour tenter d'interposer un filtre sur le passage du métal en fusion pour filtrer ce métal en fusion avant son arrivée dans la cavité de moulage.

Lorsqu'il s'agit de mouler des pièces creuses, il est nécessaire de mettre en place au moins un noyau dans la cavité de moulage. Cette opération de mise en place du noyau est relativement longue et délicate. Il est facile d'installer en même temps un filtre sur le passage du métal en fusion dans le chenal de coulée qui est en général disposé à cheval sur les deux moitiés du moule.

Au contraire, lorsqu'aucun noyau n'est nécessaire, les opérations de préparation des deux moitiés de moule sont très rapides, de sorte que toutes les tentatives pour installer un filtre ont donné des résultats négatifs, la mise en place d'un filtre apportant plus d'inconvénients au niveau des perturbations du cycle de fonctionnement de la machine automatique de coulée que d'avantages au niveau de l'amélioration de la structure interne du métal coulé. En d'autres termes, les industriels préfèrent privilégier la productivité de la machine automatique de coulée au prix d'un pourcentage important de pièces rebutées pour défauts au niveau de la qualité du métal.

Le DE-U-87 11468 décrit un moule en deux parties préparé selon un procédé du type précité. Une première moitié du moule comprend un évidement formant entonnoir de coulée s'étendant jusqu'au plan de joint et comprenant un logement pour un filtre.

La seconde moitié du moule comprend un évidement communiquant vers l'aval avec un chenal de coulée.

Dans certains cas, le filtre doit être mis en place manuellement ou mécaniquement dans la première moitié du moule avant l'assemblage des deux moitiés du moule. Une telle mise en place du filtre ralentit le rythme de fabrication des moules.

Dans d'autres cas, le filtre peut être mis en place manuellement après l'assemblage du moule, ce qui est coûteux.

Dans d'autres cas enfin, il est précisé que le filtre pourrait en principe être mis en place mécaniquement après l'assemblage du moule, mais ceci constitue une opération hasardeuse risquant d'endommager le filtre et le moule.

Par ailleurs, le JP-A-01 266 942 décrit un filtre qui présente sur sa face aval une excroissance adaptée à se loger dans une cavité correspondante de la seconde moitié du moule, ce qui rend obligatoire la mise en place du filtre avant l'assemblage des deux moitiés du moule.

Il existe donc un besoin pour un procédé du type précité permettant d'introduire un filtre sur le passage du métal coulé sans pratiquement diminuer la productivité d'une machine automatique de coulée de métal en fusion.

Suivant la présente invention, le procédé du type précité est caractérisé en ce qu'il comporte les étapes suivantes :
- on aménage dans une première moitié du moule un évidemment formant entonnoir de coulée s'étendant jusqu'au plan joint ;
- on aménage au niveau du plan de joint, à la périphérie dudit évidemment, un logement sensiblement parallèle audit plan de joint et présentant à sa partie supérieure une ouverture supérieure, ledit logement ayant, parallèlement audit plan de joint, des dimensions prédéterminées plus grandes que celles dudit entonnoir et, dans la direction perpendiculaire audit plan de joint, une épaisseur prédéterminée ;
- on aménage dans la seconde moitié de moule un second évidemment ayant au niveau du plan de joint une ouverture de dimensions inférieures aux dimensions correspondantes du logement, cet évidement étant fermé à sa partie supérieure et communiquant vers l'aval avec un chenal de coulée;
- on assemble les deux moitiés de moule le long du plan de joint;
- on introduit dans le logement, sensiblement verticalement à travers l'ouverture supérieure de celui-ci, un filtre qui a des dimensions sensiblement inférieures aux dimensions prédéterminées correspondantes du logement, et qui est adapté à filtrer du métal en fusion de façon telle que du métal en fusion versé dans l'entonnoir traverse ledit filtre puis est canalisé par le second évidement vers le chenal de coulée.

Le logement ménagé dans la première moitié de moule est ouvert vers le haut et permet une introduction facile et de manière fiable du filtre dans l'ouverture supérieure dudit logement. Ce logement se trouve fermé à sa périphérie par les bords définissant l'ouverture de l'évidement de la seconde moitié de moule. Lorsque du métal en fusion arrive dans l'entonnoir, ce métal en fusion presse le filtre contre la seconde moitié de moule. Le filtre est ainsi appliqué de manière sensiblement étanche contre les bords de l'ouverture de cette seconde moitié de moule, ce qui oblige le métal en fusion à traverser le filtre pour être filtré avant de parvenir dans la cavité de moulage. On arrive ainsi à ménager un passage pour le métal en fusion permettant d'introduire un filtre à travers ce passage sans perturber le fonctionnement d'une machine automatique de coulée.

Cette introduction du filtre peut s'effectuer soit pendant un temps d'attente quelconque du moule, par exemple pendant la durée, quelques secondes, de la coulée de métal en fusion dans l'un des moules précédents, soit même pendant un déplacement du moule.

En effet, le jeu est suffisant entre les parois de l'évidement et celles du filtre, pour éliminer tout risque de coincement du filtre lors de son introduction, les vibrations d'un déplacement pouvant encore faciliter cette introduction du filtre.

Par ailleurs, l'homme du métier était dissuadé de prévoir la mise en place d'un filtre en position sensiblement verticale sans aucun moyen pour empêcher une éventuelle remontée de ce filtre dont la densité est très inférieure à celle du métal en fusion, sous l'effet de la pression ferrostatique.

En fait, l'expérience a confirmé que, dès le début du versement du métal en fusion dans l'entonnoir, ce métal en fusion presse le filtre contre les bords du second évidement, de sorte que les frottements contre ces bords empêchent tout déplacement du filtre.

Suivant une version avantageuse de l'invention, on donne au logement et au filtre, en section transversale par un plan parallèle au plan de joint, des contours respectifs complémentaires conformés de manière à centrer automatiquement le filtre par rapport au logement, par exemple des contours en forme de trapèze ayant sa petite base en partie inférieure.

Selon un mode de réalisation préféré, on utilise un filtre comprenant une série d'au moins deux plaques filtrantes en matière réfractaire définissant entre deux plaques adjacentes une cavité correspondante, ces plaques comportant chacune une série de trous permettant le passage et la filtration du métal en fusion, l'une au moins des cavités contenant un matériau de traitement du métal en fusion sous la forme d'une plaquette comprimée, frittée ou moulée, la plaquette de matériau de traitement ayant une forme telle que, vue dans le sens de passage du métal en fusion, elle laisse sur chaque plaque filtrante au moins une région non recouverte comportant des trous de filtration non obturés par ladite plaquette pour permettre au métal en fusion ayant pénétré dans la cavité de venir en contact avec le matériau de traitement de la plaquette et de s'écouler autour de ladite plaquette puis par les trous de filtration de la seconde plaque filtrante.

Un tel filtre est connu, notamment d'après le EP-A-0 578 517 et le FR 98 01 634 au nom de la demanderesse.

La cavité ménagée entre les deux plaques se remplit de métal en fusion sensiblement en même temps que l'entonnoir, ce qui alourdit le filtre. Cet alourdissement du filtre, combiné au fait que le métal en fusion présent dans l'entonnoir presse le filtre contre les bords du second évidement, fait qu'il n'y a aucun risque de remontée du filtre sous l'effet de la pression ferrostatique.

En outre, le métal en fusion est non seulement filtré mais également traité dans d'excellentes conditions de fiabilité et d'homogénéité du traitement.

Suivant un autre aspect de l'invention, le moule de coulée de métal en fusion suivant la présente invention, comprenant au moins une cavité de moulage adaptée à recevoir du métal en fusion dirigé vers ladite cavité par au moins un entonnoir de coulée débouchant dans un chenal s'étendant en aval de l'entonnoir jusqu'à ladite cavité, un filtre étant interposé sur le passage du métal en fusion, est caractérisé en ce que ledit moule a été préparé par mise en oeuvre du procédé selon le premier aspect de l'invention.

D'autres particularités et avantages de la présente invention apparaîtront dans la description détaillée ci-après.

Aux dessins annexés, donnés uniquement à titre d'exemples non limitatifs :
- la figure 1 est une vue partielle en coupe, suivant un plan perpendiculaire au plan de joint, d'un moule de coulée selon un mode de réalisation de la présente invention ;
- la figure 2 est une vue de dessus du moule de la figure 1 ;
- la figure 3 est une vue partielle en coupe suivant III-III à la figure 1 ;
- la figure 4 est une vue partielle en coupe suivant IV-IV à la figure 1 ;
- la figure 5 est une vue en coupe, suivant V-V à la figure 6 d'un mode de réalisation d'un filtre utilisable dans le moule des figures 1 à 4 ;
- la figure 6 est une vue en coupe, suivant VI-VI à la figure 5 du filtre représenté à ladite figure 5 ;
- la figure 7 est une vue semblable à la figure 1 représentant un autre mode de réalisation de la présente invention ;
- les figures 8A et 8B sont des demi-vues juxtaposées en coupe respectivement suivant VIIIA-VIIIA et VIIIB-VIIIB à la figure 7 ;
- la figure 9 est une vue semblable à la figure 7 d'un autre mode de réalisation de l'invention ;
- la figure 10 est une vue en coupe suivant X-X à la figure 9, le filtre n'étant pas représenté pour la clarté de la figure ;
- la figure 11 est une vue semblable à la figure 1 représentant un autre mode de réalisation de la présente invention ;
- la figure 12 est une vue partielle en coupe suivant XII-XII à la figure 11 ;
- la figure 13 est une vue partielle en coupe suivant XIII-XIII à la figure 11 ;
- la figure 14 est une vue de dessus du mode de réalisation de la figure 11 ;
- la figure 15 est une vue schématique agrandie d'un détail de la figure 14.

On a représenté schématiquement aux figures 1 à 4 un moule 1 de coulée comprenant au moins une cavité de moulage 60 (voir figure 11) adaptée à recevoir du métal en fusion qui est dirigé vers ladite cavité 60 par au moins un entonnoir 2 de coulée débouchant dans un chenal 3 de coulée s'étendant en aval de l'entonnoir de coulée 2 jusqu'à ladite cavité de moulage 60.

Un tel moule 1, adapté à être préparé sur une machine automatique de coulée en circuit fermé, par exemple une machine du type « DISAMATIC » ®, est constitué de deux moitiés de moule 1a, 1b, qui sont assemblées l'une contre l'autre le long d'un plan de joint 4 sensiblement vertical.

Suivant l'invention, le procédé pour préparer un moule de coulée 1 est caractérisé en ce qu'il comporte les étapes suivantes :
- on aménage dans une première moitié 1a du moule 1 un évidement 2 formant entonnoir de coulée 2 s'étendant jusqu'au plan de joint 4 ;
- on aménage au niveau du plan de joint 4, à la périphérie de l'évidement 2, un logement 5 sensiblement parallèle au plan de joint 4 et présentant à sa partie supérieure une ouverture supérieure 6, le logement 5 ayant, parallèlement au plan de joint 4, des dimensions prédéterminées plus grandes que celles dudit entonnoir 2 et, dans la direction 7 perpendiculaire au plan de joint 4, une épaisseur prédéterminée ;
- on aménage dans la seconde moitié 1b du moule 1 un second évidement 8 ayant au niveau du plan de joint 4 une ouverture 9 de dimensions inférieures aux dimensions correspondantes du logement 5, cet évidement 8 étant fermé à sa partie supérieure et communiquant vers l'aval avec un chenal de coulée 3 ;
- on assemble les deux moitiés de moule 1a, 1b le long du plan de joint 4 ;
- on introduit dans le logement 5, sensiblement verticalement à travers l'ouverture supérieure 6 de celui-ci, un filtre 12 qui a des dimensions sensiblement inférieures aux dimensions prédéterminées correspondantes du logement 5 et qui est adapté à filtrer du métal en fusion, de façon telle que du métal en fusion versé dans l'entonnoir 2, traverse le filtre 12 puis est canalisé par le second évidement 8 vers le chenal de coulée 3.

Le filtre 12 est un filtre connu quelconque, par exemple un filtre en matière réfractaire (céramique) percé de trous pour le passage du métal en fusion.

Les dimensions du logement et celles du filtre sont prédéterminées pour tenir compte des tolérances de fabrication et des jeux nécessaires pour permettre une introduction facile et fiable du filtre 12 dans le logement 5.

L'entonnoir 2 est de préférence défini pour diriger le métal en fusion sur toute la largeur et sensiblement toute la hauteur de la zone filtrante du filtre, par exemple la zone percée de trous pour le passage du métal en fusion.

Dans l'exemple représenté aux figures 1 à 4, le second évidement 8 constitue à lui seul un premier tronçon du chenal de coulée 3 et s'étend sensiblement verticalement vers le bas au-delà de l'assise inférieure 10 du logement 5. Il débouche dans un second tronçon 11 du chenal de coulée qui est aménagé au moins en partie dans la première moitié la du moule 1, et qui est adapté à diriger du métal en fusion vers la cavité de moulage 60 du moule 1.

Le second tronçon 11 pourrait également s'étendre horizontalement d'un côté, ou de chaque côté, du second logement 8, ou suivant un tracé et une direction quelconques, vers ladite cavité.

Le second tronçon 11 du chenal de coulée 3 peut évidemment être ménagé à cheval sur les deux moitiés 1a, 1b du moule 1 de part et d'autre du plan de joint 4.

Pour faciliter l'introduction et la mise en place du filtre 12 dans le logement 5, on donne au logement 5 et au filtre 12, en section transversale par un plan parallèle au plan de joint 4, des contours respectifs complémentaires conformés de manière à centrer automatiquement le filtre 12 par rapport au logement 5.

Comme schématisé à la figure 3, on donne au filtre 12, en section transversale par un plan parallèle au plan de joint 4, un contour ayant la forme d'un trapèze ayant sa petite base en partie inférieure. Cette forme sensiblement trapézoïdale peut être limitée à la partie inférieure du logement 5 et du filtre 12.

On peut faire de même pour le logement 5.

On peut, en outre ou en variante, donner au logement 5 et au filtre 12, en section transversale par un plan parallèle au plan de joint 4, des contours respectifs complémentaires ayant une assise inférieure respective 10, 13 concave.

Une telle assise concave peut avoir une forme arrondie, ou une forme de dièdre rentrant, comme schématisé en 13a à la figure 3.

La condition essentielle à respecter est que le filtre soit positionné automatiquement à l'intérieur du logement 5, avec une précision suffisante pour que le filtre 12, pressé contre les bords périphériques de l'ouverture 9 du second évidement 8, recouvre par son contour périphérique l'ensemble des bords de l'ouverture 9 pour obliger tout le métal en fusion versé dans l'entonnoir 2 à traverser le filtre 12 pour être dirigé ensuite par le premier tronçon 8 et par le second tronçon 11 du chenal de coulée 3 vers la cavité de moulage, comme schématisé par la flèche 31 à la figure 1.

On a représenté à la figure 3, en traits pleins, les contours respectifs du logement 5 et du filtre 12, et en tirets le contour de l'entonnoir 2 au niveau du logement 5. On fait ainsi apparaître les bords inférieurs 5a, 12a, latéraux 5b, 5c; 12b, 12c et supérieur 12d respectivement du logement 5 et du filtre 12, sur leurs faces parallèles au plan de joint 4.

On a de même représenté à la figure 4, en traits pleins, le contour de l'ouverture 9 du second évidement 8 et en tirets la position correspondante du contour du filtre 12. On fait ainsi apparaître les bords inférieur 9a, latéraux 9b, 9c et supérieur 9d de l'ouverture 9, et les bords inférieur 12a, latéraux 12b, 12c et supérieur 12d du filtre 12, sur leurs faces respectives parallèles au plan de joint 4.

On constate que lors de son introduction dans le logement 5 par l'ouverture supérieure 6, le filtre 12 a ses bords latéraux 12b, 12c guidés d'un côté par le bord correspondant 5b, 5c du logement 5, de l'autre côté par le bord correspondant 9b, 9c du second évidement 9.

Pendant la coulée de métal en fusion, les bords 12b, 12c, 12d du filtre sont pressés contre les bords correspondants 9b, 9c, 9d de l'ouverture 9 du second évidement 8, tandis que son assise 13 repose sur toute sa longueur sur l'assise 10 du logement 5, de manière à obliger tout le métal en fusion à traverser le filtre 12.

Dans l'exemple schématisé aux figures 5 et 6, on utilise un filtre 12 comprenant une série d'au moins deux plaques filtrantes 14, 15 en matière réfractaire définissant entre deux plaques adjacentes 14, 15 une cavité 16 correspondante. Ces plaques filtrantes 14, 15 comportent chacune une série de trous de filtration 17 permettant le passage et la filtration du métal en fusion, l'une au moins des cavités 16 contenant un matériau de traitement du métal en fusion. Les plaques 14, 15 sont par exemple des plaques en céramique cuites au four, notamment aux environs de 1400°C, si le métal à traiter est de la fonte ou de l'acier.

On utilise de préférence un matériau de traitement sous la forme d'une plaquette 18 comprimée, frittée ou moulée, la plaquette 18 de matériau de traitement ayant une forme telle que, vue dans le sens 19 de passage du métal en fusion, elle laisse sur chaque plaque filtrante 14, 15 au moins une région 20 non recouverte comportant des trous de filtration 17 non obturés par ladite plaquette 18 pour permettre au métal en fusion ayant pénétré dans la cavité 16, en traversant la première plaque filtrante 14, de venir en contact avec le matériau de traitement de la plaquette 18 et de s'écouler autour de ladite plaquette 18, puis par les trous de filtration 17 de la seconde plaque filtrante 15.

On choisit habituellement le matériau de traitement parmi les produits désulfurants, thermogènes, inoculants, sphéroïdisants, vermiculants, recarburants, affinants, modificateurs, et les alliages d'addition.

On utilise de façon connue un poids de matériau de traitement compris entre 0,001% environ et 2% environ du poids du métal en fusion à traiter.

On choisit les dimensions de la plaquette 18 parallèlement au plan de joint 4 et l'épaisseur de cette plaquette, de façon telle que le matériau de traitement est absorbé complètement ou sensiblement complètement par le métal liquide pendant toute la durée de coulée du métal en fusion, cette absorption se produisant de façon sensiblement régulière sur toute la durée de cette coulée.

On a représenté, aux figures 5 et 6, à titre d'exemples non limitatifs, dans la moitié gauche de ces deux figures, une plaquette de section sensiblement octogonale qui laisse dans chacun des quatre coins de la cavité 16 une région non recouverte 20 comportant des trous de filtration 17 non recouverts, représentés en traits pleins à la figure 6.

Cette plaquette octogonale peut présenter en son centre un trou 21 de diamètre quelconque.

On a représenté, dans la partie droite des figures 5 et 6, une plaquette de section sensiblement circulaire laissant également dans chacun des quatre coins de la cavité 16 une région non recouverte 20.

La plaquette de section circulaire peut également présenter, par exemple en son centre, un trou (non représenté) de diamètre quelconque.

Pour la clarté des figures 5 et 6, on n'a représenté qu'une partie des trous de filtration 17, qui ont un diamètre compris avantageusement entre 1,5 et 4 mm, de préférence compris entre 2 et 3mm, de l'ordre de 2,5 mm. Le nombre des trous 17 est évidemment calculé pour que les trous 17 constituent une section totale de passage du métal en fusion compatible avec les impératifs de la coulée.

Dans l'exemple représenté à ces figures, chacune des plaques filtrantes 14, 15 présente sur une face un rebord périphérique 22, et les deux plaques 14, 15 sont réunies l'une à l'autre le long de leurs rebords périphériques respectifs 22, après introduction de la plaquette 18 dans la cavité, par un joint 23.

Dans les modes de réalisation représentés aux figures 7 à 15, le logement 5 et/ou le moule 1 sont munis de moyens pour créer des forces de frottement s'opposant à la poussée d'Archimède exercée par le métal en fusion sur le filtre 12 lorsque ledit métal en fusion presse le filtre 12 contre les bords 9a, 9b, 9c, 9d de l'ouverture 9.

Dans le mode de réalisation représenté aux figures 7 et 8, le logement 5 s'étend sensiblement verticalement, selon un plan 33 incliné vers le bas et vers l'aval, dans le sens 19 de passage du métal en fusion, d'un petit angle A prédéterminé par rapport au plan vertical.

En d'autres termes, l'extrémité inférieure 5a du logement 5 est plus avancée dans le sens 19 que l'extrémité supérieure 5d dudit logement.

Dans l'exemple représenté, le logement 5 est, au moins dans sa partie inférieure, ménagé dans la seconde moitié 1b du moule 1.

D'une manière générale, ce logement 5 est aménagé de façon à faciliter la réalisation des deux moitiés 1a, 1b du moule 1, tout en permettant un appui des bords du filtre 12 sur les bords de l'ouverture 9 sous la poussée du métal en fusion versé dans l'entonnoir 2.

L'angle A est par exemple de 7° à 8° environ par rapport à la verticale.

Ainsi, et comme schématisé à la figure 7, la poussée 34 dirigée sensiblement horizontalement, exercée par le métal en fusion sur la face d'entrée 35 du filtre 12 a une composante 36 perpendiculaire à cette face d'entrée 35 qui appuie le filtre 12 contre les bords de l'ouverture 9, et une composante 37 parallèle à cette face d'entrée et dirigée vers le bas, qui presse le filtre 12 contre l'assise inférieure 10.

On voit que dans l'exemple de la figure 7, l'ouverture 9 est limitée dans sa partie inférieure par un barrage 41 dont la face tournée vers le filtre 12 forme le bord inférieur 9a sur lequel s'appuie le bord inférieur 12a du filtre 12.

Dans la réalisation des figures 9 et 10, la seconde moitié 1b du moule 1 présente une languette centrale 38 s'étendant depuis la face arrière 39 du second évidement 8 dans le sens opposé au sens 19 de passage du métal, et présentant une face avant 40 sur laquelle vient s'appuyer le filtre 12, sur toute la hauteur ou une partie quelconque de la hauteur de l'évidement 8.

La languette 38 sépare ainsi le second évidement 8 en deux parties 8a, 8b qui se prolongent d'une manière quelconque, soit en un chenal unique 11 dirigé vers le bas, comme schématisé à la figure 9, soit en deux chenaux séparés (non représentés) s'étendant d'une manière quelconque vers une cavité de moulage unique ou vers plusieurs cavités de moulage distinctes.

La face d'appui 40 de la languette 38 est dans le plan comprenant les bords 9a à 9d de l'ouverture 9, et constitue non seulement une surface d'appui, mais également une surface de frottement supplémentaire entre le filtre 12 et le moule 1.

Dans le mode de réalisation des figures 11 à 14, on a ménagé sur une au moins, dans le cas présent, chacune des parois longitudinales sensiblement verticales 51, 52 du logement 5 une partie bombée 53, 54 faisant saillie vers l'intérieur dudit logement 5 vers l'autre paroi 52, 51, de manière à créer un léger étranglement adapté à guider et à centrer la partie inférieure du filtre 12 qui traverse cet étranglement lors de l'introduction dudit filtre 12 dans le logement 5.

Les parties bombées 53, 54 ont leur face supérieure respective 53a, 54a qui fait un angle progressif avec la paroi 51, 52 correspondante, de manière à coopérer avec les angles nécessairement arrondis des coins inférieurs 55, 56 du filtre 12 pour assurer un guidage progressif puis un serrage progressif dudit filtre au fur et à mesure que ledit filtre pénètre plus profondément dans la cavité 5.

Les efforts de serrage correspondants exercés par les parties bombées 53, 54 sur les parois longitudinales adjacentes 57, 58 du filtre 12 créent des forces de frottement s'opposant à la poussée d'Archimède exercée par le métal en fusion sur le filtre 12.

On peut bien entendu faire varier à volonté les dimensions des parties bombées 53, 54 en fonction des valeurs de forces de frottement que l'on veut obtenir.

On peut également, si l'on veut éviter une diminution desdites forces de frottement dans le cas d'un léger déplacement du filtre 12 vers le haut dans le cas d'une forme trapézoïdale dudit filtre 12, ménager ces parties bombées 53, 54 sur des tronçons verticaux 57a, 58a des parois 57, 58 dudit filtre 12, comme schématisé à la figure 15.

On remarquera, aux figures 11, 13 et 14, que le barrage 41 constituant le bord inférieur 9a de l'ouverture 9 sur lequel s'appuie le bord inférieur 12a du filtre 12, est dans cet exemple constitué par un pont 42 ménagé dans la partie inférieure de l'évidement 8 sur tout ou partie de la largeur occupée par les trous du filtre 12, et s'étendant dans le sens 19 jusqu'au fond de l'évidement 8 qui se trouve séparé en deux canaux.

Pour la simplicité des figures, on a représenté aux figures 11 à 15 des parties bombées 53, 54 dans le cas d'un logement 5 vertical. On peut évidemment ménager ces parties bombées dans le cas d'un logement incliné du type représenté aux figures 7 à 10, et associer à volonté ces parties bombées avec un barrage 41 et/ou une languette 38.

Bien entendu, la présente invention n'est pas limitée aux modes de réalisation que l'on vient de décrire, et on peut apporter à ceux-ci de nombreux changements et modifications sans sortir du domaine de l'invention.

Le procédé décrit ci-dessus est évidemment applicable aussi bien aux moules sans noyau intérieur qu'aux moules avec noyau intérieur.

## Revendications

1. Procédé pour préparer un moule (1) de coulée comprenant au moins une cavité de moulage (60) adaptée à recevoir du métal en fusion dirigé vers ladite cavité (60) par au moins un entonnoir (2) de coulée débouchant dans un chenal (3) de coulée s'étendant en aval de l'entonnoir de coulée (2) jusqu'à ladite cavité (60), ce procédé étant mis en oeuvre sur une machine automatique de coulée et comportant une étape de préparation de deux moitiés de moule (1a, 1b) et une étape d'assemblage des deux moitiés de moule (1a, 1b) le long d'un plan de joint (4) sensiblement vertical, **caractérisé en ce qu'**il comporte les étapes suivantes :
- on aménage dans une première moitié (1a) du moule (1) un évidement (2) formant entonnoir de coulée (2) s'étendant jusqu'au plan de joint (4) ;
- on aménage au niveau du plan de joint (4), à la périphérie de l'évidement (2), un logement (5) sensiblement parallèle audit plan de joint (4) et présentant à sa partie supérieure une ouverture supérieure (6), ledit logement (5) ayant, parallèlement audit plan de joint (4), des dimensions prédéterminées plus grandes que celles dudit entonnoir (2) et, dans la direction (7) perpendiculaire audit plan de joint (4), une épaisseur prédéterminée ;
- on aménage dans la seconde moitié (1b) du moule (1) un second évidement (8) ayant au niveau du plan de joint (4) une ouverture (9) ayant des dimensions inférieures aux dimensions correspondantes du logement (5), cet évidement (8) étant fermé à sa partie supérieure et communiquant vers l'aval avec un chenal de coulée (3) ;
- on assemble les deux moitiés de moule (1a, 1b) le long du plan de joint (4) ;
- on introduit dans le logement (5), sensiblement verticalement à travers l'ouverture supérieure (6) de celui-ci, un filtre (12) qui a des dimensions sensiblement inférieures aux dimensions prédéterminées correspondantes du logement (5) et qui est adapté à filtrer du métal en fusion, de façon telle que du métal en fusion versé dans l'entonnoir (2) traverse ledit filtre (12) puis est canalisé par le second évidement (8) vers le chenal de coulée (3).

2. Procédé selon la revendication 1, **caractérisé en ce que** l'on donne au logement (5) et au filtre (12), en section transversale par un plan parallèle au plan de joint (4), des contours respectifs complémentaires conformés de manière à centrer automatiquement le filtre (12) par rapport au logement (5).

3. Procédé selon la revendication 1 ou 2, **caractérisé en ce que** l'on donne au filtre (12), et le cas échéant au logement (5), en section transversale par un plan parallèle au plan de joint (4), un contour ayant, au moins dans sa partie inférieure, la forme d'un trapèze ayant sa petite base en partie inférieure.

4. Procédé selon l'une quelconque des revendications précédentes, **caractérisé en ce que** l'on donne au logement (5) et au filtre (12), en section transversale par un plan parallèle au plan de joint (4), des contours respectifs complémentaires ayant une assise inférieure (10, 13) concave.

5. Procédé selon l'une quelconque des revendications précédentes, **caractérisé en ce que** le logement (5) et/ou le moule (1) sont munis de moyens pour créer des forces de frottement s'opposant à la poussée d'Archimède exercée par le métal en fusion sur le filtre lorsque ledit métal en fusion presse le filtre (12) contre les bords (9a, 9b, 9c, 9d) de l'ouverture (9).

6. Procédé selon la revendication 5, **caractérisé en ce que** le logement (5) s'étend selon un plan incliné vers le bas et vers l'aval d'un petit angle prédéterminé par rapport au plan vertical.

7. Procédé selon l'une quelconque des revendications 5 ou 6, **caractérisé en ce que** l'on ménage sur une au moins des parois longitudinales (51, 52) du logement (5) une partie bombée (53, 54) faisant saillie vers l'intérieur dudit logement (5) vers l'autre paroi (52, 51), de manière à créer un léger étranglement adapté à guider la partie inférieure du filtre (12) qui traverse cet étranglement lors de l'introduction du filtre (12) dans le logement (5).

8. Procédé selon l'une des revendications 5 à 7, **caractérisé en ce que** l'on aménage dans la deuxième moitié (1b) du moule (1) une languette centrale (38) séparant le second évidement (8) en deux parties (8a, 8b).

9. Procédé selon l'une quelconque des revendications précédentes, **caractérisé en ce qu'**on utilise un filtre (12) comprenant une série d'au moins deux plaques filtrantes (14, 15) en matière réfractaire définissant entre deux plaques adjacentes (14, 15) une cavité (16) correspondante, ces plaques (14, 15) comportant chacune une série de trous de filtration (17) permettant le passage et la filtration du métal en fusion, l'une au moins des cavités (16) contenant un matériau de traitement du métal en fusion.

10. Procédé selon la revendication 9, **caractérisé en ce que** l'on utilise un matériau de traitement sous la forme d'une plaquette (18) comprimée, frittée ou moulée, la plaquette (18) de matériau de traitement ayant une forme telle que, vue dans le sens (19) de passage du métal en fusion, elle laisse sur chaque plaque filtrante (14, 15) au moins une région (20) non recouverte comportant des trous de filtration (17) non obturés par ladite plaquette (18) pour permettre au métal en fusion ayant pénétré dans la cavité (16) de venir en contact avec le matériau de traitement de la plaquette (18) et de s'écouler autour de ladite plaquette (18) puis par les trous de filtration (17) de la seconde plaque filtrante (15).

11. Procédé selon l'une quelconque des revendications 9 ou 10, **caractérisé en ce que** l'on choisit le matériau de traitement parmi les produits désulfurants, thermogènes, inoculants, sphéroïdisants, vermiculants, recarburants, affinants, modificateurs, et les alliages d'addition.

12. Procédé selon l'une quelconque des revendications 9 à 11, **caractérisé en ce que** l'on utilise un poids de matériau de traitement compris entre 0,001% environ et 2% environ du poids du métal en fusion à traiter.

13. Moule de coulée (1) pour couler et mouler du métal en fusion, comprenant au moins une cavité de moulage (60) adaptée à recevoir du métal en fusion dirigé vers ladite cavité par au moins un entonnoir de coulée (2) débouchant dans un chenal de coulée (3) s'étendant en aval de l'entonnoir de coulée (2) jusqu'à ladite cavité, un filtre (12) étant interposé sur le passage du métal en fusion, **caractérisé en ce que** ledit moule (1) a été préparé par mise en oeuvre du procédé selon l'une quelconque des revendications précédentes.

## Patentansprüche

1. Verfahren zum Herstellen einer Gussform (1), die wenigstens ein Formgesenk (60) umfasst, das angepasst ist, um schmelzflüssiges Metall gegen das Gesenk (60) durch wenigstens einen Gusstrichter (2) aufzunehmen, der in eine Ausgussrinne (3) einmündet, die sich stromabwärts von dem Gusstrichter (2) bis zur Austiefung (60) erstreckt, wobei das Verfahren auf einer automatischen Gussvorrichtung benutzt wird und eine Herstellungsstufe von zwei Formhälften (1a, 1b) und Zusammenfügungsstufe der zwei Formhälften (1a, 1b) längs einer im Wesentlichen vertikalen Formteilfläche (4) enthält, **dadurch gekennzeichnet, dass** es die folgenden Schritte umfasst:
- man ordnet in einer ersten Hälfte (1a) der Form (1) eine Aussparung (2) an, die Gusstrichter (2) bildet, der sich bis zur Formteilfläche (4) erstreckt;
- man ordnet auf gleicher Höhe der Formteilfläche (4), im Umfang der Aussparung (2) eine Aufnahme (5) an, die im Wesentlichen parallel zur Formteilfläche (4) ist und an ihrem Oberteil eine obenliegende Öffnung (6) aufweist, wobei die Aufnahme (5) parallel zu der Formteilfläche (4) vorbestimmte Abmessungen, die größer sind als die der Aussparung (2) und in die Richtung (7) senkrecht zu der Formteilfläche (4) eine vorbestimmte Dicke aufweist;
- man ordnet in der zweiten Hälfte (1b) der Form (1) eine zweite Aussparung (8) an, die auf der Höhe der Formteilfläche (4) eine Öffnung (9) aufweist, die kleinere Abmessungen zu den entsprechenden Abmessungen der Aufnahme (5) aufweist, wobei die Aussparung (8) an ihrem Oberteil geschlossen ist und abwärts mit einer Ausgussrinne (3) in Verbindung steht,
- man ordnet die zwei Formhälften (1a, 1b) längs der Formteilfläche (4) an;
- man führt in die Aufnahme (5) im Wesentlichen vertikal durch die obenliegende Öffnung (6) von dieser einen Filter (12) ein, der im Wesentlichen kleinere Abmessungen zu den vorbestimmten, der Aufnahme (5) entsprechenden Abmessungen aufweist und der angepasst ist, um schmelzflüssiges Metall derart zu filtrieren, dass in die Aussparung (2) gegossenes schmelzflüssiges Metall den Filter (12) durchläuft und dann durch die zweite Aussparung (8) zu der Ausgussrinne (3) kanalisiert wird.

2. Verfahren gemäß Anspruch 1, **dadurch gekennzeichnet, dass** man der Aufnahme (5) und dem Filter (12) im Querschnitt durch eine Ebene parallel zu der Formteilfläche (4) gegenseitig komplementären Kontouren gibt, die derart angepasst sind, um den Filter (12) automatisch in Bezug auf die Aufnahme (5) zu zentrieren.

3. Verfahren gemäß Anspruch 1 oder 2, **dadurch gekennzeichnet, dass** man dem Filter (12), und gegebenenfalls der Aufnahme (5) im Querschnitt durch eine Ebene parallel zu der Formteilfläche (4) eine Kontour gibt, die wenigstens in ihrem Unterteil die Form eines Trapezes aufweist, das seine kleine Basis im Unterteil aufweist.

4. Verfahren gemäß irgendeinem der vorstehenden Ansprüche, **dadurch gekennzeichnet, dass** man der Aufnahme (5) und dem Filter (12) im Querschnitt durch eine Ebene parallel zu der Formteilfläche (4) gegenseitig komplementäre Kontouren gibt, die einen unteren konkaven Sitz (10, 13) aufweisen.

5. Verfahren gemäß irgendeinem der vorstehenden Ansprüche, **dadurch gekennzeichnet, dass** die Aufnahme (5) und/oder die Form (1) mit Mitteln ausgerüstet sind, um Reibungskräfte zu erzeugen, die sich dem hydrostatischem Auftrieb wiedersetzen, der durch das schmelzflüssige Metall auf den Filter ausgeübt wird, wenn das schmelzflüssige Metall den Filter (12) gegen die Ränder (9a, 9b, 9c, 9d) der Öffnung (9) drückt.

6. Verfahren gemäß Anspruch 5, **dadurch gekennzeichnet, dass** die Aufnahme (5) sich gemäß einer Ebene erstreckt, die nach unten und stromabwärts mit einem kleinen vorbestimmten Winkel in Bezug die vertikale Ebene geneigt ist.

7. Verfahren gemäß irgendeinem der vorstehenden Ansprüche 5 oder 6, **dadurch gekennzeichnet, dass** man auf wenigstens einer der Längswänden (51, 52) der Aufnahme (5) einen gewölbten Teil (53, 54) anordnet, der ins Innere der Aufnahme (5) zu der anderen Wand (52, 51) derart vorspringt, um eine leichte Querschnittsverminderung zu erzeugen, die angepasst ist, das Unterteil der Filters (12) zu führen, der die Querschnittsverminderung bei der Einführung des Filters (12) in die Aufnahme (5) durchquert.

8. Verfahren gemäß irgendeinem der vorstehenden Ansprüche 5 bis 7, **dadurch gekennzeichnet, dass** man in der zweiten Hälfte (1b) der Form (1) eine zentrale Zunge (38) anordnet, die die zweite Aussparung (8) in zwei Teile (8a, 8b) trennt.

9. Verfahren gemäß irgendeinem der vorstehenden Ansprüche, **dadurch gekennzeichnet, dass** man einen Filter (12) verwendet, der eine Reihe von wenigstens zwei Filtrierplatten (14, 15) aus hitzesteständigem Material enthält, die zwischen zwei benachbarten Platten (14, 15) eine entsprechende Aussparung (16) definieren, wobei die Platten (14, 15) jeweils eine Reihe von Filtrationslöchern (17) enthält, die den Durchlass und die Filtration von schmelzflüssigem Metall erlauben, wobei wenigstens eine der Aussparungen (16) ein Behandlungsmaterial vom schmelzflüssigem Metall enthält.

10. Verfahren gemäß Anspruch 9, **dadurch gekennzeichnet, dass** man ein Behandlungsmaterial in Form eines gepressten, gesinterten oder geformten Plättchens (18) verwendet, wobei das Plättchen (18) aus Behandlungsmaterial eine Form ausfweist, so dass es, aus der Richtung (19) des Durchlasses vom schmelzflüssigem Metall gesehen, auf jeder Fitrierplatte (14, 15) wenigstens eine Region (20) unbedeckt läßt, die Filtrationslöcher (17) enthält, die nicht durch das Plättchen (18) verstopft sind, um dem schmelzflüssigem Metall, das in die Aussparung (16) durchdrungen ist, zu erlauben, in Kontakt mit dem Behandlungsmaterial des Plättchens (18) zu kommen und um das Plättchen (18), dann durch die Filtrationslöcher (17) der zweiten Filtrierplatte (15) abzufließen.

11. Verfahren gemäß irgendeinem der vorstehenden Ansprüche 9 oder 10, **dadurch gekennzeichnet, dass** man das Bahandlungsmaterial aus den Entschwefelungs-, wärmeerzeugenden, Impfstoff-, Weichglüh- bzw. Kugeligglüh-, Fließfigurenbildungs-, Rückkohl-, Verfeinerungs-, Reglerprodukten und Zusatzlegierungen auswählt.

12. Verfahren gemäß irgendeinem der vorstehenden Ansprüche 9 bis 11, **dadurch gekennzeichnet, dass** man ein Gewicht an Behandlungsmaterial verwendet, das zwischen etwa 0,001 % und etwa 2% von dem Gewicht des zu behandelnden schmelzflüssigen Metalls liegt.

13. Gussform (1), zum Gießen und Formen von schmelzflüssigem Metall, die wenigstens ein Formgesenk (60) aufweist, das angepasst ist, um schmelzflüssiges Metall aufzunehmen, das auf dem Gesenk durch wenigstens einen Gusstrichter (2) gerichtet ist, der in eine Gussrinne (3) einmündet, die sich stromabwärts vom Gusstrichter (2) bis zu dem Gesenk erstreckt, wobei ein Filter (12) über den Durchlass des schmelzflüssigen Metalls zwischengeschaltet ist, **dadurch gekennzeichnet, dass** die Form (1) unter Benutzung des Verfahrens gemäß irgendeinem der vorstehenden Ansprüche hergestellt wurde.

## Claims

1. Method for preparing a casting mould (1) comprising at least one moulding cavity (60) adapted to receive molten metal directed to the said cavity (60) by at least one pouring basin (2) opening out into a casting spout (3) extending downstream of the pouring basin (2) as far as the said cavity (60), this method being used on an automatic casting machine and comprising a step of preparing two mould halves (1a, 1b) and a step of joining the two mould halves (1a, 1b) along a substantially vertical joint face (4), **characterised in that** it comprises the following steps:
- a recess (2) forming a pouring basin (2) extending as far as the joint face (4) is provided in a first half (1a) of the mould (1);
- a housing (5) substantially parallel to the said joint face (4) and having a top opening (6) at its top part is provided at the joint face (4), at the periphery of the recess (2), the said housing (5) having, parallel to the said joint face (4), predetermined dimensions greater than those of the said basin (2) and, in the direction (7) perpendicular to the said joint face (4), a predetermined thickness;
- there is provided in the second half (1b) of the mould (1) a second recess (8) having, at the joint face (1), an opening (9) with dimensions less than the corresponding dimensions of the housing (5), this recess (8) being closed at its top part and communicating downstream with a casting spout (3);
- the two halves of the mould (1a, 1b) are joined along the joint face (4);
- there is introduced into the housing (5), substantially vertically through the top opening (6) thereof, a filter (12) which has dimensions substantially less than the corresponding predetermined dimensions of the housing (5) and which is adapted to filter molten metal, so that molten metal poured into the basin (2) passes through the said filter (12) and is then channelled by the second recess (8) to the casting spout (3).

2. Method according to Claim 1, **characterised in that** there are given to the housing (5) and to the filter (12), in transverse section through a plane parallel to the joint face (4), respective complementary contours shaped so as to automatically centre the filter (12) with respect to the housing (5).

3. Method according to Claim 1 or 2, **characterised in that** there is given to the filter (12), and where applicable to the housing (5), in transverse section through a plane parallel to the joint face (4), a contour having, at least in its bottom part, the shape of a trapezium having its small base at the bottom.

4. Method according to any one of the preceding claims, **characterised in that** there are given to the housing (5) and to the filter (12), in transverse section through a plane parallel to the joint face (4), respective complementary contours with a concave bottom seat (10, 13).

5. Method according to any one of the preceding claims, **characterised in that** the housing (5) and/or the mould (1) are provided with means for creating friction forces opposing the buoyancy exerted by the molten metal on the filter when the said molten metal presses the filter (12) against the edges (9a, 9b, 9c, 9d) of the opening (9).

6. Method according to Claim 5, **characterised in that** the housing (5) extends in a plane inclined downwards and downstream by a predetermined small angle with respect to the vertical plane.

7. Method according to either one of Claims 5 or 6, **characterised in that** there is provided, on at least one of the longitudinal walls (51, 52) of the housing (5), a curved part (53, 54) projecting towards the inside of the said housing (5) towards the other wall (52, 51), so as to create a slight contraction adapted to guide the bottom part of the filter (12) which passes through this contraction when the filter (12) is introduced into the housing (5).

8. Method according to one of Claims 5 to 7, **characterised in that** a central tongue (38) separating the second recess (8) into two parts (8a, 8b) is provided in the second half (1b) of the mould (1).

9. Method according to any one of the preceding claims, **characterised in that** use is made of a filter (12) comprising a series of at least two filter plates (14, 15) made from refractory material defining a corresponding cavity (16) between two adjacent plates (14, 15), these plates (14, 15) each having a series of filtration holes (17) allowing the passage and filtration of the molten metal, at least one of the cavities (16) containing a material for treating the molten metal.

10. Method according to Claim 9, **characterised in that** use is made of a treatment material in the form of a compressed, sintered or cast insert (18), the insert (18) of treatment material having a shape such that, seen in the direction (19) of passage of the molten metal, it leaves on each filter plate (14, 15) at least one uncovered region (20) having filtration holes (17) not closed off by the said insert (18) to enable the molten metal which has entered the cavity (16) to come into contact with the treatment material of the insert (18) and to flow around the said insert (18) and then through the filtration holes (17) in the second filter plate (15).

11. Method according to either one of Claims 9 or 10, **characterised in that** the treatment material is chosen from amongst desulphurising, heat generating, inoculating, spheroidising, vermiculating, recarburising, refining and modifying products, and addition alloys.

12. Method according to any one of Claims 9 to 11, **characterised in that** use is made of a weight of treatment material of between approximately 0.001% and approximately 2% of the weight of the molten metal to be treated.

13. Casting mould (1) for pouring and casting molten metal, comprising at least one moulding cavity (60) adapted to receive molten metal directed to the said cavity by at least one pouring basin (2) opening out into a casting spout (3) extending downstream of the pouring basin (2) as far as the said cavity, a filter (12) being interposed on the passage of the molten metal, **characterised in that** the said mould (1) was prepared using the method according to any one of the preceding claims.
